# EUROPÄISCHE PATENTSCHRIFT

(11) **EP 3 216 611 B1**
(45) Veröffentlichungstag und Bekanntmachung des Hinweises auf die Patenterteilung: **10.04.2019**
(21) Anmeldenummer: 17155103.9
(22) Anmeldetag: 08.02.2017
(51) Int. Cl.: B41J 2/165, B41J 2/21

(54) **VERFAHREN ZUR KOMPENSATION AUSGEFALLENER DRUCKDÜSEN IN EINER INKJET- DRUCKMASCHINE**
METHOD FOR COMPENSATING DEFECTIVE NOZZLES IN AN INKJET PRINTING MACHINE
MÉTHODE DE COMPENSATION D'ORIFICES DÉFAILLANTS D'UNE IMPRIMANTE À JET D'ENCRE

(30) Priorität: 10.03.2016 DE 102016203917
(43) Veröffentlichungstag der Anmeldung: 13.09.2017
(73) Patentinhaber: Heidelberger Druckmaschinen AG, 69115 Heidelberg (DE)
(72) Erfinder: Hauck, Axel, 76227 Karlsruhe (DE)

(56) Entgegenhaltungen:
- US-A1- 2004 104 951
- US-A1- 2011 090 276

## Beschreibung

Die Erfindung liegt in dem technischen Gebiet des Digitaldrucks.

1m Allgemeinen umfassen Inkjet-Druckmaschinen einen oder mehrere Druckköpfe und jeder Druckkopf umfasst eine Vielzahl von Druckdüsen. Die Inkjet-Druckmaschinen verwenden die Düsen zum Drucken, indem Tinte ausgestrahlt wird. Diese Druckmaschinen haben Düsenplatten mit spezifischen Anordnungen der Einzeldüsen. Bei Ausfall einer einzelnen Druckdüse entstehen Bereiche, die nicht durch die dafür vorgesehene Düse in dem Einzelfarbenauszug bebildert werden können. Es entstehen daher farbfreie Stellen, die sich als White Lines zeigen können. Handelt es sich um einen mehrfarbigen Druck, so fehlt die entsprechende Farbe an dieser Stelle und die Farbwerte werden verzerrt. Zu beachten ist auch, dass der Strahlverlauf einer Einzeldüse nicht ideal verläuft sondern davon mehr oder weniger abweichen kann, außerdem ist die Größe eines gejetteten Punktes zu berücksichtigen. Somit betrifft eine fehlfunktionierende Düse die Druckqualität jedes gedruckten Dokuments. Die Ursachen für den Ausfall von Einzeldüsen sind verschiedenartig, dabei kann es sich um einen temporären Ausfall oder um einen dauernden Ausfall handeln.

Um die Auswirkungen auf das Druckbild insbesondere in Vollflächen zu reduzieren, sind aus dem Stand der Technik mehrere Ansätze zur Kompensation bekannt.

Ein bekannter Ansatz zur Kompensation ausgefallener Druckdüsen besteht darin, die ausgefallene Druckdüse durch die Düsen der jeweils anderen benutzten Druckfarben an gleicher Stelle zu ersetzen. Dabei wird versucht, durch gezielten und gesteuerten Übereinanderdruck der noch verfügbaren Farben, der ausgefallenen Druckfarbe möglichst nahe zu kommen. Dadurch ist weder eine Redundanz an Druckdüsen oder -köpfen erforderlich, noch stellt der Ausfall benachbarter Druckdüsen ein Problem dar. Hauptnachteil dieser Kompensationsmethode ist jedoch, dass sie nur für den Mehrfarbendruck eingesetzt werden kann. Zudem ist ein erhöhter Rechen- und Steuerbedarf durch den Rechner der Druckmaschine erforderlich, um die notwendigen Farbkombinationen zu ermitteln. Außerdem kann - je nach Farbabstand der ausgefallenen Farbe zum noch druckbaren Farbraum der Restfarben - das resultierende Druckergebnis durchaus deutlich von den Sollwerten abweichen.

Ein anderer Ansatz zur Kompensation ausgefallener Druckdüsen sieht doppelte Düseneinheiten in derselben Farbe vor, um über Redundanz den Ausfall einzelner Düsen kompensieren zu können. Beispiele für diese Vorgehensweise sind aus den Patentanmeldungen US 20060256157 A1 und US 20060268034 A1 bekannt. Dies ist zwar effizient, aber auch entsprechend teuer, braucht zusätzlichen Bauraum und bringt weitere Probleme, wie die kompliziertere Steuerung der doppelten Einheiten mit sich.

Ein weiterer bekannter Ansatz ist es die Kompensation über Druckdüsen aus anderen Systemen durchzuführen. D.h. mehrere positionierbare Druckköpfe werden zum Druck eines Bildes benutzt. Fallen Druckdüsen aus, werden die Druckköpfe neu positioniert, um die ausgefallene Düse möglichst gut zu ersetzen. Die Patente bzw. Patentanmeldungen US 20120075373 A1 und US 7607752 B2 offenbaren Verfahren, welche diesen Ansatz realisieren. Auch hier ist de facto eine Redundanz an Druckköpfen derselben Farbe erforderlich, was die bereits genannten Probleme mit sich bringt.

Der wichtigste bekannte Ansatz, mit dem sich die vorliegende Erfindung befasst, sieht jedoch vor, den Fehler durch benachbarte Druckdüsen in derselben Farbe und derselben Inkjet Einheit, zu überdecken. D.h. es werden zur Kompensation einzelner ausgefallener Inkjet-Druckdüsen nach Feststellung, um welche Einzeldüse es sich handelt, die benachbarten Düsen so angesteuert, dass die Punktgrößen dieser Düsen so vergrößert werden, dass die Stelle der ausgefallenen Düse mit überdeckt wird. Die Nachbardüsen schreiben damit das Bild der ausgefallenen Düse mit. White Lines, welche durch das Nichtdrucken einzelner Düsen entstehen, können so verhindert werden. Die Patentanmeldung US 020060125850 A1 beschreibt ein Verfahren und eine Druckmaschine, welche nach diesem Prinzip arbeiten. Das Verfahren hat jedoch Auswirkungen auf das Druckbild - insbesondere wird es problematisch, wenn mehrere, direkt benachbarte Düsen ausfallen. Die Kompensation über den doppelten oder mehrfachen Abstand ist nur schlecht möglich.

Eine weitere Umsetzung dieses Ansatzes ist aus der europäischen Patentschrift EP 1157840 B1 bekannt. Hier werden Bildwerte, die mit der defekten Druckdüse verknüpft sind, zu einem oder mehreren Bildwerten, die mit nicht defekten Druckdüsen verknüpft sind und die unmittelbar neben der defekten Druckdüse gelegen sind und die gleiche Farbe wie die defekte Druckdüse besitzen, umverteilt. Auch hier ist es jedoch ein Problem, wenn mehrere, direkt benachbarte Düsen ausfallen.

Ein grundlegend auftretendes Problem, was sich jedoch bei diesem Ansatz besonders bemerkbar macht, ist die in der Realität abweichende Position der Druckpunkte einzelner Druckdüsen. Ein Druckpunkt ist dabei der durch den Tintentropfen erzeugte Farbkreis. Die Positionen der Druckpunkte der Druckdüsen, gemessen an ihrem Kreismittelpunkt, sind in der Realität keinesfalls immer im gleichen Abstand zu den Druckpunkten benachbarter Druckdüsen. Sie sind, fertigungsbedingt oder durch teilweise Verstopfung, quer oder auch längs zur Druckrichtung mehr oder weniger abgelenkt. Dies führt beim Ansatz der Kompensation ausgefallener Druckdüsen durch erhöhtes Tintentropfenvolumen der benachbarten Druckdüsen dazu, dass falls der Druckpunkt einer oder beider Druckpunkte der benachbarten Druckdüsen weg von der ausgefallenen Druckdüse verschoben ist, trotz Kompensation eine, wenn auch geringere, White Line entsteht. Sind die Druckpunkte dagegen hin zur ausgefallenen Druckdüse verschoben, kommt es zu einer Überkompensation. Dann entsteht das Gegenteil einer White Line - eine Black Line. Um dieses Problem zu beheben, müssten die realen Positionen der Druckpunkte aller Druckdüsen berücksichtigt werden.

Die US-Patentanmeldung US 2004 0104951 A1 offenbart dazu eine Inkjet-Druckmaschine die Bildartefakte wie White-Lines verhindert indem sie die realen Druckpunkte der Druckdüsen untersucht und dann durch geänderte Tintentropfenvolumina korrigiert. Allerdings offenbart diese Anmeldung nicht die Kompensation komplett ausgefallener Druckdüsen, sondern lediglich die Korrektur von Druckdüsen mit abweichendem Druckpunkt.

Die US-Patentanmeldung US 2011 0090276 A1 offenbart dagegen ein Verfahren zur Kompensation ausgefallener Druckdüsen durch erhöhten Tintentropfenauftrag benachbarter Druckdüsen. Allerdings werden hier wiederum die verschiedenen Druckpunkte der Druckdüsen nicht berücksichtigt.

Die Aufgabe der vorliegenden Erfindung besteht somit darin, ein Verfahren zur Kompensation ausgefallener Druckdüsen in einer Inkjet-Druckmaschine zu offenbaren, welches die aus dem Stand der Technik bekannten Probleme behebt und über eine bessere Performance verfügt.

Die Lösung dieser Aufgabe wird durch ein Verfahren zur Kompensation ausgefallener Druckdüsen in einer Inkjet-Druckmaschine gelöst, wobei ausgefallene Druckdüsen durch ein vergrößertes Tintentropfenvolumen benachbarter Druckdüsen kompensiert werden und welches dadurch gekennzeichnet ist, dass die realen Positionen der Druckpunkte aller Druckdüsen ermittelt werden und für jede Druckdüse, zur Kompensation ihres Ausfalls, die notwendigen Tintentropfenvolumina der jeweils benachbarten Druckdüsen in Abhängigkeit von der realen Position des Druckpunktes der Druckdüse und von den realen Positionen der Druckpunkte der jeweils benachbarten Druckdüsen berechnet werden. Kern der Erfindung ist dabei das Ermitteln der realen Druckpunkte aller Druckdüsen, bevor es zur Kompensation möglicher ausgefallener Druckdüsen kommt. Da die realen Positionen der Druckpunkte der Druckdüsen fertigungsbedingt stets um einen gewissen Betrag von der idealen, d. h. theoretischen Position des Druckpunktes abweichen, kann mit den ermittelten realen Positionen der Druckpunkte der Druckdüsen eine genauere Kompensation ausgefallener Druckdüsen vorgenommen werden. Entscheidend sind dafür die realen Positionen der Druckpunkte der benachbarten Druckdüsen einer ausgefallenen Druckdüse. Sind diese zum Beispiel um einen jeweils bestimmten Betrag weg von der ausgefallenen Druckdüse verschoben, so wird die Kompensation durch allgemeingültig vergrößerte Tintentropfenvolumina ein anderes Ergebnis bringen, als wenn die Druckpunkte der benachbarten Druckdüsen zur ausgefallenen Druckdüse hin verschoben sind.

Vorteilhafte und daher bevorzugte Weiterbildungen dieser Erfindung ergeben sich aus den zugehörigen Unteransprüchen sowie aus der Beschreibung und den zugehörigen Zeichnungen.

Eine erfindungsgemäß Weiterbildung des Verfahrens ist dabei, dass ein größerer Abstand der Druckpunkte zu einem größeren Tintentropfenvolumen jeweils benachbarter Druckdüsen führt und ein kleinerer Abstand der Druckpunkte zu einem kleineren Tintentropfenvolumen der jeweils benachbarten Druckdüsen, wobei die Kompensation ausgefallener Druckdüsen jeweils mit dem minimal erforderlichen Tintentropfenvolumen erfolgt.

Sind die realen Positionen der Druckpunkte der benachbarten Druckdüsen also weiter auseinander als die idealen Positionen der Druckpunkte, so wird zur Kompensation ein größeres Tintentropfenvolumen verwendet als das Standard- Tintentropfenvolumen; ist der Abstand der realen Positionen der Druckpunkte der beiden benachbarten Druckdüsen dagegen verringert, so wird auch das verwendete Tintentropfenvolumen, welches zur Kompensation notwendig ist, entsprechend verringert. Dabei wird grundsätzlich in allen Fällen nur mit dem minimal erforderlichen Tintentropfenvolumen agiert, welches notwendig ist, um die white line zu schließen.

Eine erfindungsgemäß Weiterbildung des Verfahrens ist dabei, dass für alle Druckeinheiten der Inkjet-Druckmaschine ein Düsenmuster gedruckt und zur Ermittlung der realen Positionen der Druckpunkte dieses gedruckte Düsenmuster ausgewertet wird.

Zur Ermittlung der realen Positionen der Druckpunkte bietet sich am ehesten der Druck eines Düsenmusters an, welches dann ausgewertet wird. Mit den realen Positionen aller Druckpunkte aller Druckdüsen können dann alle notwendigen Parameter, die zu einer abstandsabhängigen Kompensation benötigt werden, ermittelt werden.

Eine erfindungsgemäß Weiterbildung des Verfahrens ist dabei, dass mit den ermittelten, realen Positionen der Druckpunkte die Abweichung der realen Positionen der Druckpunkte von ihrer Soll-Position berechnet wird, einschließlich der statistischen Verteilung der Abweichung, und daraus die notwendigen Tintentropfenvolumina der jeweils benachbarten Druckdüsen ermittelt werden.

Aus den realen Positionen der Druckdüsen sowie der sich daraus ableitenden statistischen Verteilung der Abweichung können für jede Druckdüse die optimalen notwendigen Tintentropfenvolumina der benachbarten Druckdüsen ermittelt werden, die zur Kompensation der jeweiligen Druckdüse erforderlich sind.

Eine weitere bevorzugte Weiterbildung des erfindungsgemäßen Verfahrens besteht darin, dass das Düsenmuster zur Ermittlung der realen Positionen der Druckpunkte mehrfach gedruckt wird, mit entsprechender mehrfacher Auswertung der realen Positionen der Druckpunkte, um die Stabilität und Reproduzierbarkeit der ermittelten realen Positionen der Druckpunkte zu bestimmen und diese Stabilität und Reproduzierbarkeit als Parameter in die Berechnung der notwendigen Tintentropfenvolumina der jeweils benachbarten Druckdüsen einfließen zu lassen.

Um mögliche Messungenauigkeiten auszuschließen, und eine möglichst korrekte Ermittlung der realen Positionen der Druckpunkte zu gewährleisten, ist es sinnvoll, die Düsenmuster mehrfach zu drucken und auszuwerten, um so etwaige Messungenauigkeiten und Messfehler von vornherein auszuschließen.

Eine weitere bevorzugte Weiterbildung des erfindungsgemäßen Verfahrens besteht darin, dass die realen Positionen der Druckpunkte in regelmäßigen Abständen, nach Durchführung einer bestimmten Anzahl von Druckaufträgen neu ermittelt werden.

Da sich die realen Positionen der Druckpunkte im Laufe des fortdauernden Betriebs verändern können, zum Beispiel durch teilverstopfte Druckdüsen, die dann entsprechend schräg spritzen, ist es angebracht, in regelmäßigen Abständen die Ermittlung der Positionen der Druckpunkte zu wiederholen. Die Häufigkeit der Wiederholung hängt der jeweiligen Druckmaschine und ihrer Druckqualität ab. In diesem Fall ist die Erfahrung des Anwenders entscheidend. Es ist jedoch denkbar, Wiederholungen nach einer festen Anzahl von Druckvorgängen durchzuführen oder eine automatisierte Regelung zu verwenden, die in bestimmten Situationen, z.B. bei Unterschreitung gewisser Druckqualität, eine Wiederholung durchführt.

Eine weitere bevorzugte Weiterbildung des erfindungsgemäßen Verfahrens besteht darin, dass die Ermittlung der realen Positionen der Druckpunkte durch eine zweidimensionale Druckpunktermittlung in und quer zur Druckrichtung realisiert wird.

Obwohl üblicherweise die Abweichungen der realen von den theoretisch idealen Positionen der Druckpunkte in einer Reihe, das heißt quer zur Druckrichtung, hauptsächlich von Bedeutung sind, sollten auch Abweichungen in Druckrichtung, also orthogonal zur Reihe der zeilenförmig angeordneten Druckdüsen, mit berücksichtigt werden. Somit lässt sich eine möglichst genaue Anpassung der Tintentropfenvolumina zur Kompensation ausgefallener Druckdüsen erreichen.

Eine weitere bevorzugte Weiterbildung des erfindungsgemäßen Verfahrens ist dabei, dass das Verfahren nur für den Druck von Vollflächen im Druckbild angewandt wird.

Da die white lines in der Hauptsache in Vollflächen zu einer Verschlechterung der Druckqualität führen, macht es Sinn, das erfindungsgemäße Verfahren auch nur für Vollflächen einzusetzen. Dennoch schließt dies einen Einsatz auch für Halbtonflächen natürlich nicht aus, umso mehr, als die Ermittlung der realen Positionen der Druckpunkte ohnehin für alle Druckdüsen durchgeführt wird und somit alle erforderlichen Parameter für das erfindungsgemäße Verfahren unabhängig von der Art des Druckbildes sowieso vorliegen.

Eine weitere bevorzugte Weiterbildung des erfindungsgemäßen Verfahrens ist dabei, dass nur detektierte, ausgefallene Druckdüsen nach dem erfindungsgemäßen Verfahren kompensiert werden.

Zur Kompensation ausgefallener Druckdüsen durch die Erhöhung der Tintentropfenvolumina benachbarter Druckdüsen gibt es zwei mögliche Einsatzarten. In einer ersten Einsatzart werden nur detektierte ausgefallene Druckdüsen durch die benachbarten Druckdüsen kompensiert. Ergo kann auch das erfindungsgemäße Verfahren in diesem Fall nur für detektierte ausgefallene Druckdüsen durchgeführt werden.

Eine weitere bevorzugte Weiterbildung des erfindungsgemäßen Verfahrens besteht darin, dass alle Druckdüsen unabhängig von ihrem Zustand nach dem erfindungsgemäßen Verfahren kompensiert werden.

Die zweite Einsatzart der Kompensation ausgefallener Druckdüsen durch benachbarte Druckdüsen besteht darin, die Druckdüsen grundsätzlich immer im Kompensationsmodus zu betreiben, da in der Praxis sowieso ständig mehrere Druckdüsen ausgefallen sind und man sich somit die komplexe Ansteuerung einzelner Druckdüsen, welche jeweils ausgefallene benachbarte Druckdüsen kompensieren sollen, erspart. In diesem Betriebsmodus werden somit alle Druckdüsen im Kompensationsmodus betrieben, was zwar zu Performance-Einbußen und leicht erhöhtem Tintenverbrauch führt, jedoch die sowohl die Ansteuerung einzelner Druckdüsen nicht mehr notwendig macht, sowie auch die aufwändige Detektion ausgefallener Druckdüsen überflüssig macht. In diesem Betriebsmodus werden somit logischerweise sämtliche Druckdüsen unabhängig von ihrem Zustand mit dem erfindungsgemäßen Verfahren betrieben.

Eine weitere bevorzugte Weiterbildung des erfindungsgemäßen Verfahrens ist dabei, dass das Tintentropfenvolumen nicht frei eingestellt werden kann, sondern nur in quantisierten Schritten über die Pulszahl einer Waveform.

Diese Ansteuerungsvariante für die Tintentropfenvolumina der entsprechenden Druckdüsen bedeutet, dass in der Praxis oft nur bestimmte Tintentropfenvolumen in entsprechend quantisierten Schritten für das erfindungsgemäße Verfahren zur Verfügung stehen. Da die Ansteuerung für die Tintentropfenvolumina keine beliebig kleinen Auflösungen ermöglicht, sondern ohnehin eine Untergrenze für das minimal realisierbare Tintentropfenvolumen besitzt, muss irgendeine Form der Quantisierung erfolgen. In dieser Weiterbildung geschieht dies über die Pulszahl einer Waveform.

Die Erfindung als solche sowie konstruktiv oder funktionell vorteilhafte Weiterbildungen der Erfindung werden nachfolgend unter Bezug auf die zugehörigen Zeichnungen anhand wenigstens eines bevorzugten Ausführungsbeispiels näher beschrieben. In den Zeichnungen sind einander entsprechende Elemente mit jeweils denselben Bezugszeichen versehen.

Die Zeichnungen zeigen:
- Figur 1:: das System einer Bogen-Inkjet-Druckmaschine, schematisch dargestellt
- Figur 2:: einen Beispielbogen mit einem stilisiert dargestellten Missing-Nozzle-Fehler
- Figur 3:: eine schematische Darstellung idealer und realer Positionen von Druckpunkten
- Figur 4:: den Ablauf des erfindungsgemäßen Verfahrens

Das Anwendungsgebiet der bevorzugten Ausführungsvariante ist eine Inkjet-Druckmaschine 10. Ein Beispiel für den Aufbau einer solchen Maschine 10 ist in Figur 1 dargestellt. Beim Betrieb dieser Druckmaschine 10 kann es, wie bereits beschrieben, zu Ausfällen einzelner Druckdüsen in den Druckköpfen 4 im Druckwerk 2 kommen. Folge sind dann white lines 13, bzw. im Falle eines mehrfarbigen Drucks, verzerrte Farbwerte. Ein Beispiel einer solchen white line 13 in einem Druckbild 12 ist in Figur 2 dargestellt.

Der Druckvorgang wird von einem Steuerungsrechner 20 überwacht. Dabei wird der Bogen 11 vom Anleger 1 in Transportrichtung T über den Transferylinder 5 zum Druckzylinder 7 und zu den Druckköpfen 4 transportiert, wobei die Druckköpfe 4 aus einer oder mehreren Reihen von Druckdüsen bestehen. Die Zylinder 5, 7 werden von einem oder mehreren Antrieben 6 beschleunigt. Über die Druckdüsen in den Druckköpfen 4 wird dann die Farbe auf den Bogen 11 aufgebracht um das Druckbild 12 zu erzeugen. Der Bogen 11 wird weiter transportiert, getrocknet und über den Transferzylinder 5 zum Ausleger 3 weiter transportiert.

In Figur 3 ist in der oberen Abbildung ein Beispiel von ideal positionierten Druckpunkten 15, 16, 17 der Druckdüsen dargestellt. In der Mitte befindet sich die ausgefallene Druckdüse, wodurch zur Kompensation die beiden benachbarten Druckdüsen 16, 17 ein entsprechend vergrößertes Tintentropfenvolumen 19 verwenden, um die ausgefallene Druckdüse zu kompensieren und die dadurch aufgetretene white line 13 zu füllen. Im unteren Bereich von Figur 3 ist dieselbe Darstellung noch einmal für reale Positionen von Druckpunkten 16', 17', 18 für die Druckdüsen angezeigt. Wie gut zu erkennen ist, sind einige der Druckpunkte 18 quer zur jeweiligen Druckrichtung verschoben, was zu unterschiedlichen Überlappungen zwischen den Druckbereichen jeweils benachbarter Druckdüsen führt. Die Darstellung ist schematisch und aus Gründen der besseren Sichtbarkeit sind die Abweichungen der Druckpunkte von ihren Zielpositionen übertrieben dargestellt. Wie auch zu sehen ist, sind beide benachbarte Druckdüsen zur ausgefallenen Druckdüse hinsichtlich ihrer Druckpunkte 16', 17' weg von der ausgefallenen Druckdüse verschoben. Der Druckpunkt der rechten benachbarte Druckdüse 16' ist dabei weiter weg von der ausgefallenen Druckdüse verschoben als der der linken benachbarten Druckdüse 17'. Gemäß dem erfindungsgemäßen Verfahren und wie in Figur 3 dargestellt, muss somit die rechte benachbarte Druckdüse zur Kompensation ein größeres Tintentropfenvolumen 19 verwenden, um die Lücke, verursacht durch die ausgefallene Druckdüse, zu kompensieren als die linke benachbarte Druckdüse. Dies ist der Kern des erfindungsgemäßen Verfahrens.

In Figur 4 ist noch einmal der Ablauf des erfindungsgemäßen Verfahrens schematisch dargestellt. Der erste Verfahrensschritt besteht darin, über ein Düsentestmuster, welches für alle Druckköpfe 4 gedruckt werden muss, die realen Dot-Positionen der Druckpunkte 18 für die Druckdüsen zu ermitteln. Die gedruckten Düsenmuster werden untersucht und daraus die Abweichung von den theoretisch vorliegenden, idealen Positionen der Druckpunkte 15 ermittelt. Um mögliche Fehler auszuschließen, werden die Düsentestmuster mehrfach gedruckt und mehrfach ausgemessen. Daraus lässt sich dann neben den eigentlichen realen Positionen der Druckpunkte 18 auch die statistische Verteilung der Abweichung der realen Druckpunkte 18 von den theoretischen Druckpunkten 15 ermitteln. Mit diesen Größen kann dann durch den Rechner 20 für jede einzelne Druckdüse berechnet werden, wie groß das Tintentropfenvolumen 19 dieser Druckdüse sein muss, um jeweils die linke benachbarte oder die rechte benachbarte Druckdüse bei Ausfall kompensieren zu können.

Der Durchmesser des benötigten Kompensationstintentropfens 19 wird dabei gemäß der Formel: ${D}_{Komp} = {D}_{0} + 4 * Standardabweichung \left(der Druckpunkte\right)$ für die Vollfläche berechnet. So ist zum Beispiel bei einer Auflösung von 1200 dpi mit einem Düsenabstand 21,17 µm und einem geometrischen Standardkompensationstropfendurchmesser von 47,33 µm, mit einer Standardabweichung von S = 1,2 µm und einem Kompensationstropfendurchmesser von 52,13 µm mit einem Spreizfaktor von 1,85 gemäß dieser Formel Kompensationstropfenvolumen 19 bei maximal erlaubtem Abstand der Druckpunkte benachbarter Druckdüsen gleich 11,72 picoliter. Beim Standardabstand der Druckpunkte benachbarter Druckdüsen 16', 17' ist dagegen ein Kompensationstropfenvolumen 19 von 8,77 picoliter notwendig; bei einem minimalen Abstand der Druckpunkte zur benachbarten Druckdüse jedoch nur noch ein Tropfenvolumen 19 von 6,36 picoliter erforderlich, um die benachbarte Druckdüse bei Ausfall kompensieren zu können.

Wie man sieht, unterscheidet sich das notwendige Kompensationstropfenvolumen 19 im Falle eines maximalen Abstands um fast das Doppelte vom notwendigen Kompensationstropfenvolumen 19 bei einem minimalen Druckpunkteabstand. Es lässt sich leicht vorstellen, was passiert, wenn man mit dem Standardkompensationstropfenvolumen 19 von 8,77 picoliter kompensieren würde, wenn die benachbarte ausgefallene Druckdüse nur einen minimalen Abstand hinsichtlich ihres Druckpunkts aufweist. Man hätte eine Überkompensation, die sich in einem Druckfehler einer black line realisieren würde. Um diese Überkompensation zu vermeiden, wird daher für jede Druckdüse das individuelle Kompensationstropfenvolumen 19 jeweils für die linke und/oder rechte benachbarte Druckdüse berechnet und abgespeichert. Mit diesen geänderten Kompensationstropfenvolumina 19 wird dann der eigentliche Druck des Druckauftrages in der Inkjet-Maschine 10 durchgeführt. Dabei kann die Druckmaschine 10 im Dauerkompensationsmodus betrieben werden, für den Fall, dass keine Detektion ausgefallener Druckdüsen durchgeführt wird. In diesem Falle würden sämtliche Druckdüsen mit dem Mittelwert zwischen dem Kompensationstropfenvolumen 19 für die linke benachbarte Druckdüse und dem Kompensationstropfenvolumen 19 für die rechte benachbarte Druckdüse drucken. Bei den Druckdüsen jeweils ganz außen würde selbstverständlich nur der eine vorhandene Wert zur Kompensation des Ausfalls der benachbarten Druckdüse verwendet.

Für den Fall, dass der Betriebsmodus der Druckmaschine 10 verwendet wird, wo nur tatsächlich ausgefallene Druckdüsen kompensiert werden, so werden selbstverständlich die hierfür relevanten Werte verwendet. Sind beide benachbarte Druckdüsen ausgefallen, so wird entsprechend der Mittelwert der dann beiden relevanten Werte verwendet.

### Bezugszeichenliste

- T: Transportrichtung
- 1: Anleger
- 2: Druckwerk
- 3: Ausleger
- 4: Inkjetköpfe
- 5: Transferzylinder
- 6: Antrieb
- 7: Druckzylinder (Jettingzylinder)
- 8: Bogenhaltebereich
- 9: Kanal
- 10: Bogendruckmaschine
- 11: Bogen
- 12: Druckbild
- 13: White Line
- 14: Druckpunkt
- 15: ideale Position eines Druckpunktes (Mittelpunkt)
- 16: idealer Druckpunkt der rechten benachbarten Druckdüse
- 17: idealer Druckpunkt der linken benachbarten Druckdüse
- 16': realer Druckpunkt der rechten benachbarten Druckdüse
- 17': realer Druckpunkt der linken benachbarten Druckdüse
- 18: reale, verschobene Position eines Druckpunktes (Mittelpunkt)
- 19: Kompensationsvolumina für ausgefallene Druckdüsen
- 20: Steuerungsrechner

## Patentansprüche

1. Verfahren zur Kompensation ausgefallener Druckdüsen in einer Inkjet-Druckmaschine, wobei ausgefallene Druckdüsen durch ein vergrößertes Tintentropfenvolumen benachbarter Druckdüsen kompensiert werden, die folgenden Schritte umfassend:
• Druck eines Düsenmusters für alle Druckeinheiten der Inkjet-Druckmaschine **gekennzeichnet durch**:
• Auswertung des gedruckten Düsenmusters zur Ermittlung der realen Positionen der Druckpunkte aller Druckdüsen
• Berechnung der Abweichung der realen Positionen der Druckpunkte von ihrer Soll-Position mit den ermittelten, realen Positionen der Druckpunkte einschließlich der statistischen Verteilung der Abweichung
• Berechnung der notwendigen Tintentropfenvolumina der benachbarten Druckdüsen in Abhängigkeit von der realen Position des Druckpunktes der Druckdüse zu den realen Positionen der Druckpunkte der jeweils benachbarten Druckdüsen zur Kompensation der ausgefallenen Druckdüsen, wobei ein größerer Abstand der Druckpunkte der benachbarten Druckdüsen zu einem größeren Tintentropfenvolumen der benachbarten Druckdüsen führt und ein kleinerer Abstand der Druckpunkte der benachbarten Druckdüsen zu einem kleineren Tintentropfenvolumen der benachbarten Druckdüsen führt und die Kompensation ausgefallener Druckdüsen jeweils mit dem minimal erforderlichen Tintentropfenvolumen erfolgt.

2. Verfahren nach Anspruch 1,
**dadurch gekennzeichnet,**
**dass** das Düsenmuster zur Ermittlung der realen Positionen der Druckpunkte mehrfach gedruckt wird, mit entsprechender mehrfacher Auswertung der realen Positionen der Druckpunkte, um die Stabilität und Reproduzierbarkeit der ermittelten realen Positionen der Druckpunkte zu bestimmen und diese Stabilität und Reproduzierbarkeit als Parameter in die Berechnung der notwendigen Tintentropfenvolumina der jeweils benachbarten Druckdüsen einfließen zu lassen.

3. Verfahren nach einem der vorherigen Ansprüche,
**dadurch gekennzeichnet,**
**dass** die realen Positionen der Druckpunkte in regelmäßigen Abständen, nach Durchführung einer bestimmten Anzahl von Druckaufträgen, neu ermittelt werden.

4. Verfahren nach einem der vorherigen Ansprüche,
**dadurch gekennzeichnet,**
**dass** die Ermittlung der realen Positionen der Druckpunkte durch eine zweidimensionale Druckpunktermittlung in und quer zur Druckrichtung realisiert wird.

5. Verfahren nach einem der vorherigen Ansprüche,
**dadurch gekennzeichnet,**
**dass** das Verfahren nur für den Druck von Vollflächen im Druckbild angewandt wird.

6. Verfahren nach einem der vorherigen Ansprüche,
**dadurch gekennzeichnet,**
**dass** nur detektierte, ausgefallene Druckdüsen nach dem erfindungsgemäßen Verfahren kompensiert werden.

7. Verfahren nach einem der Ansprüche 1 bis 5,
**dadurch gekennzeichnet,**
**dass** alle Druckdüsen unabhängig von ihrem Zustand nach dem erfindungsgemäßen Verfahren kompensiert werden.

8. Verfahren nach einem der vorherigen Ansprüche,
**dadurch gekennzeichnet,**
**dass** das Tintentropfenvolumen nicht frei eingestellt werden kann, sondern nur in quantisierten Schritten über die Pulszahl einer Waveform.

## Claims

1. Method for compensating for missing printing nozzles in an inkjet printing machine wherein missing printing nozzles are compensated for by increasing the ink drop volume of adjacent printing nozzles, the method comprising the steps of
• printing a nozzle test chart for all printing units of the inkjet printing machine **characterized by**
• analyzing the printed nozzle test chart to determine the actual positions of the print dots of all printing nozzles
• calculating the deviation of the actual positions of the print dots from their target positions by means of the determined actual positions of the print dots and including the statistical distribution of the deviation
• calculating the required ink drop volumes of the adjacent printing nozzles as a function of the actual position of the print dot of the printing nozzle relative to the actual positions of the print dots of the respective adjacent printing nozzles to compensate for the missing printing nozzles, wherein a greater distance of the print dots of the adjacent printing nozzles leads to an increased ink drop volume of the adjacent printing nozzles and a shorter distance of the print dots of the adjacent printing nozzles leads to a reduced ink drop volume of the adjacent printing nozzles,
and compensating
for missing printing nozzles occurring with the respective minimum required ink drop volume.

2. Method according to claim 1,
**characterized in**
**that** the nozzle chart for determining the actual positions of the print dots is printed multiple times, including a corresponding number of analyses of the actual positions of the print dots to determine the robustness and reproducibility of the determined actual positions of the print dots and to factor in this robustness and reproducibility as a parameter for the calculation of the required ink drop volumes of the respective adjacent printing nozzles.

3. Method according to any one of the preceding claims,
**characterized in**
**that** the actual positions of the print dots are re-determined at regular intervals after a specific number of print jobs has been completed.

4. Method according to any one of the preceding claims,
**characterized in**
**that** the determination of the actual positions of the print dots is carried out in a two-dimensional print dot determination in the printing direction and across the printing direction.

5. Method according to any one of the preceding claims,
**characterized in**
**that** the method is only applied to the printing of solid areas in the print.

6. Method according to any one of the preceding claims,
**characterized in**
**that** only detected missing printing nozzles are compensated for in accordance with the method of the invention.

7. Method according to any one of the preceding claims,
**characterized in**
**that** all printing nozzles, irrespective of their condition, are compensated for in accordance with the method of the invention.

8. Method according to any one of the preceding claims,
**characterized in**
**that** the ink drop volume may not be freely adjusted but only in quantised steps via the pulse number of a waveform.

## Revendications

1. Procédé de compensation de buses d'impression défaillantes dans une machine à imprimer à jet d'encre, pour lequel les buses d'impression défaillantes sont compensées par un volume de gouttes d'encre accru de buses d'impression voisines, composé des étapes suivantes :
• Impression d'un motif de buse pour toutes les unités d'impression de la machine à imprimer à jet d'encre, **caractérisée par** :
• Évaluation du motif de buse imprimé pour la détermination de la position réelle des points d'impression de toutes les buses d'impression
• Calcul de l'écart des positions réelles des points d'impression par rapport à leur position de consigne avec les positions réelles déterminées des points d'impression, incluant la répartition statistique de l'écart
• Calcul des volumes de gouttes d'encre nécessaires des buses d'impression voisines en fonction de la position réelle du point d'impression de la buse d'impression par rapport aux positions réelles des points d'impression des buses d'impression respectivement voisines pour la compensation des buses d'impression défaillantes, pour lequel un écart plus important des points d'impression des buses d'impression voisines se traduit par un volume de gouttes d'encre plus important des buses d'impression voisines et un écart plus faible des points d'impression des buses d'impression voisines par un volume de gouttes d'encre plus faible des buses d'impression voisines et la compensation de buses d'impression défaillantes a respectivement lieu avec le volume de gouttes d'encre minimal requis.

2. Procédé selon la revendication 1,
**caractérisé par le fait**
**que** le motif de buse pour la détermination de la position réelle des points d'impression est imprimé plusieurs fois, avec évaluation répétée correspondante des positions réelles des points d'impression, pour déterminer la stabilité et la reproductibilité des positions réellement déterminées des points d'impression et exploiter cette stabilité et reproductibilité comme paramètres dans le calcul des volumes de gouttes d'encre nécessaires des buses d'impression voisines respectives.

3. Procédé selon l'une des revendications précédentes,
**caractérisé par le fait**
**que** les positions réelles des points d'impression sont déterminées à nouveau à intervalles réguliers, après exécution d'un nombre défini de travaux d'impression.

4. Procédé selon l'une des revendications précédentes,
**caractérisé par le fait**
**que** la détermination des positions réelles des points d'impression est réalisée par une détermination bidimensionnelle des points d'impression dans le sens d'impression et perpendiculairement à celui-ci.

5. Procédé selon l'une des revendications précédentes,
**caractérisé par le fait**
**que** le procédé est uniquement utilisé pour l'impression d'aplats dans l'image.

6. Procédé selon l'une des revendications précédentes,
**caractérisé par le fait**
**que** seules des buses d'impression défaillantes détectées sont compensées via le procédé objet de l'invention.

7. Procédé selon l'une des revendications 1 à 5,
**caractérisé par le fait**
**que** toutes les buses d'impression sont compensées via le procédé objet de l'invention, indépendamment de leur état.

8. Procédé selon l'une des revendications précédentes,
**caractérisé par le fait**
**que** le volume de gouttes d'encre ne peut pas être réglé librement, mais uniquement par étapes quantifiées via le nombre de pulsations d'une forme d'onde.
